# EUROPÄISCHE PATENTSCHRIFT

(11) **EP 0 439 053 B1**
(45) Veröffentlichungstag und Bekanntmachung des Hinweises auf die Patenterteilung: **15.06.1994**
(21) Anmeldenummer: 91100478.6
(22) Anmeldetag: 17.01.1991
(51) Int. Cl.: B60R 22/30

(54) **Verschluss zum Einstellen von Gurtbändern**
Buckle for adjusting seat belts
Fermeture pour ajuster des ceintures de sécurité

(30) Priorität: 25.01.1990 DE 9000803 U
(43) Veröffentlichungstag der Anmeldung: 31.07.1991
(73) Patentinhaber: Van Riesen & Co., D-25421 Pinneberg (DE)
(72) Erfinder: van Riesen, Reiner, W-2200 Elmshorn (DE)
(74) Vertreter: Wilcken, Thomas, Dipl.-Ing.

(56) Entgegenhaltungen:
- DE-A- 3 541 079
- DE-B- 1 181 465
- DE-U- 8 428 866
- GB-A- 1 328 336
- US-A- 3 898 715

## Beschreibung

Die Erfindung betrifft einen Verschluß zum Einstellen von Gurtbändern, insbesondere von Sicherheitsgurtbändern umfassend ein Gehäuse im wesentlichen U-förmigen Querschnitts, dessen Stegteil mit Querholmen ausgebildet ist und wobei um einen derselben ein verstellbares Gurtband geschlungen ist, und umfassend ein an den Schenkeln des Gehäuses schwenkbar gelagertes Deckelteil mit einer von dem verstellbaren Gurtband umschlungenen Klemmnase, die in Schließstellung mit der Kante eines Querholmes des Gehäuses zusammenwirkt, um den verstellbaren Gurtteil durch Klemmung zu arretieren.

Verschlüsse dieser Art haben die Aufgabe, eine Schnellanpassung zum Beispiel eines Kraftfahrzeug-Sicherheitsgurtes für Kinder an die Körpermaße des zu sichernden Kindes zu ermöglichen und dennoch eine sichere und unnachgiebige übertragung der Gurtkräfte zu gewährleisten.

Ein solcher Verschluß ist beispielsweise aus dem DE-U-84 28 866 bekannt. Bei diesem Verschluß findet ein aus Metallblech geformtes Gehäuse U-förmigen Querschnittes Verwendung, an dessen Schenkeln ein Deckelteil aus Kunststoff angelenkt ist. Dazu weist dieses angespritzte Lagerzapfen auf, die in entsprechende Bohrungen in den Schenkeln des Gehäuses einrastbar sind. Der verstellbare Gurtteil ist um eine stegartige Klemmnase des Deckelteils geschlungen, wobei das freie Ende des verstellbaren Gurtteils zunächst durch eine Ausnehmung in dem Stegteil des Gehäuses und nach Umschlingung der Klemmnase wieder durch diese Ausnehmung gezogen ist. In Schließstellung des Deckelteils tritt die Klemmnase mit einer Kante der Ausnehmung in dem Stegteil des Gehäuses in Wechselwirkung, die eine Fixierung des Gurtbandes durch Klemmen bewirkt.

Dieser bekannte Verschluß weist in Fertigung und Gebrauch einige Nachteile auf. So sind die gestalterischen Möglichkeiten bei der Gestaltung des Gehäuses nur begrenzt, so daß bei der Formgebung im wesentlichen lediglich der Funktionalität, weniger ästhetischen Merkmalen gefolgt werden kann Darüber hinaus müssen die durch Stanzen erzeugten Ausnehmungen in dem Stegteil des Gehäuses sorgfältig verrundet werden, um eine Beschädigung des Gurtbandes zu vermeiden, was einen aufwendigen Arbeitsgang darstellt. Schließlich ist bei dem bekannten Verschluß die Gurtbandführung von der Art, daß die Lagerzapfen des Deckelteils einen wesentlichen Teil der von dem Gurtband aufzufangenden Zugspannung übernehmen müssen, was die Gefahr der Schädigung des Deckelteils bei starkem Zug mit sich bringt.

Es ist daher die Aufgabe der Erfindung, den Verschluß der einleitend beschriebenen Art bezüglich seiner Formgebung zu verbessern und dabei seine Herstellkosten zu reduzieren und seine Funktionalität bei vereinfachter Betätigbarkeit zu optimieren.

Diese Aufgabe wird erfindungsgemäß dadurch gelöst, daß sowohl das Gehäuse als auch das Deckelteil aus Kunststoff gefertigt sind, daß der Stegteil des Gehäuses durch einen die Spannkräfte des Gurtbandes aufnehmenden Metall-Einlegerahmen armiert ist und daß das Deckelteil eine Gestaltung aufweist, die mindestens in der Arretierstellung einen in Zugrichtung des Gurtbandes formschlüssigen Verbund zwischen Deckelteil und Gehäuse ergibt.

Aufgrund dieser Merkmale ist eine sehr kostengünstige Fertigung des Verschlusses möglich, da sich Gehäuse und Deckelteil im Spritzgußverfahren herstellen lassen und der Einlegerahmen als einfaches, ebenes Blech-Stanzteil gefertigt werden kann. Dabei kann dieser auch als Einlegeteil in das Gehäuse-Spritzteil eingesprizt werden.

Um eine sichere Arretierung des Gurtbandes auch dann zu erreichen, wenn nach dem Anpassen desselben das Deckelteil nicht korrekt geschlossen wurde, ist vorgesehen, daß das Deckelteil bei Zugbeanspruchung des Gurtbandes selbsttätig in die Schließstellung gebracht wird. Um diesen Effekt sicherzustellen, ist es zweckmäßig, daß der Öffnungswinkel des Deckelteils durch einen Anschlag auf maximal ca. 45° begrenzt wird. Um andererseits zu verhindern, daß das Deckelteil die Arretierstellung schon beim Ziehen des Gurtbandes zwecks Anpassen der Länge einzunehmen sucht, können an dem Deckelteil und/oder an dem Gehäuse eine Hemmung vorgesehen sein, die das Öffnen des Deckelteils gegen eine definierte Kraft verhindert. Diese Neigung kann wirkungsvoll noch dadurch unterbunden werden, daß das Deckelteil mit seitlichen Grifflächen zum Erfassen und Gegenhalten des geöffneten Verschlusses beim Verstellen des Gurtbandes versehen wird. Schließlich kann die Handhabung bei der Einstellung noch dadurch verbessert werden, daß das freie Ende des verstellbaren Gurtbandes in Richtung des unverstellbaren Gurtbandes weist.

Der erfindungsgemäße Verschluß ist nachstehend anhand eines in der Zeichnung dargestellten Ausführungsbeispieles näher erläutert. Es zeigen:
- Figur 1: eine axonometrische Gesamtdarstellung des erfindungsgemäßen Verschlusses,
- Figur 2: einen Längsschnitt durch den Verschluß gemäß Figur 1 in Arretierstellung,
- Figur 3: einen Längsschnitt durch den Verschluß gemäß Figur 1 in Einstelllage.

Wie aus den Figuren 1, 2 und 3 hervorgeht, besteht der erfindungsgemäße Verschluß aus einem Gehäuse 1 U-förmigen Querschnitts, dessen Stegteil 2 durch eine Ausnehmung 3 nach Art einer Schnalle auf Querholme 4 und 5 reduziert ist. Der Stegteil 2 ist durch einen in dieses eingespritzten Metall-Einlegerahmen 6 armiert, der die Querholme 4 und 5 bezüglich ihrer Beanspruchung entlastet. An den Schenkeln 7 des Gehäuses 1 ist ein Deckelteil 8 auf geeignete Weise schwenkbar gelagert und durch einen nicht gezeigten Anschlag so gesichert, daß eine Verschwenkung um etwa 45° möglich ist. Das Deckelteil 8 weist zwei seitliche Wangen 9 auf, die durch eine Griffzunge 10 und mit drei zueinander parallelen Stegen 11, 12 und 13 einen Rahmen mit zwischen den Stegen ausgebildeten Zwischenräumen bilden, wobei der Steg 12 als Klemmnase fungiert.

Die Griffzunge 10 ist mit seitlichen, durch Vorsprünge 14a griffig gestalteten Griffflächen 14 versehen. Die Bereiche der Grifflächen 14 weisen ein Breitenmaß auf, das über das Breitenmaß der Wangen 9 hinausgeht und dem Breitenmaß der Schenkel 7 im wesentlichen entspricht. Auf diese Weise sind die Grifflächen 14 quasi Bestandteile der Schenkel 7, denen sie sich jedoch über eine Abstufung anschließen, die in Zugrichtung des Gurtbandes einen formschlüssigen bzw. glatten Übergang vom Gehäuse 1 zum Deckelteil 8 in Arretierstellung des letzteren ergeben

Bei der Konfektionierung des beschriebenen Verschlusses wird ein Gurtband 15 an dem Gehäuse 1 fest angeschlagen, indem das freie Ende des Gurtbandes 15 durch die Ausnehmung 3 in dem Stegteil 2 des Gehäuses 1 hindurch um den Querholm 5 geschlungen und die entstandene Schlaufe 16 in geeigneter Weise vernäht wird. Ein verstellbares Gurtband 17 wird danach mit seinem freien Ende 18 bei in Öffnungsstellung befindlichem Deckelteil 8 ebenfalls durch die Ausnehmung 3, dann aber zwischen den Stegen 12 und 13 des Deckelteils 8 hindurch, um den Steg 12 herum und zwischen den Stegen 11 und 12 hindurch wieder durch die Ausnehmung 3 geschoben Anschließend wird das freie Ende 18 zwischen einer stegförmigen Abschlußblende 19 an dem Gehäuse 1 und dessen Querholm 4 hindurchgeführt, dann außen um den Steg 11 herumgeführt und schließlich durch einen Durchlaß 20 zwischen dem Steg 13 und der Griffzunge 10 und unter dieser hindurch herausgeführt.

Wie aus Figur 3 ersichtlich ist, bewirkt die beschriebene Gurtführung, daß bei Wirksamwerden einer Zugbeanspruchung an den Gurtteilen 15, 17 und 18 auf das geöffnete Deckelteil 8 ein Drehmoment einwirkt, daß das Deckelteil 8 veranlaßt, in die Arretierstellung zu gehen Dabei wird das Gurtband 17 zwischen dem Steg 12 des Deckelteils 8 und dem Querholm 4 des Gehäuses 1 eingeklemmt und damit arretiert, wobei die Klemmkraft umso stärker ist, je größer die auf die Gurtteile 15 und 17 einwirkende Zugspannung ist.

Beim Anpassen des Gurtes an die Körpermaße der zu sichernden Person wird das Deckelteil 8 in Öffnungsstellung gebracht, so daß die vorerwähnte Klemmung aufgehoben wird. In dieser Stellung kann durch Ziehen an dem freien Ende 18 des verstellbaren Gurtbandes 17 oder am Gurtband 17 selbst unter Rückhalten des Deckelteiles 8 die Anpassung erfolgen. Dabei ist ein Erfassen des Verschlusses an den Grifflächen 14 des Deckelteils 8 insbesondere bei einer Anpassung durch Verlängerung zweckmäßig, da so vermieden wird, daß die bei diesem Vorgang auftretenden Hemmkräfte das Deckelteil 8 in die Arretierstellung bringen. Zum sicheren Erfassen des Verschlusses sind die seitlichen Grifflächen 14 vorzugsweise nach außen gekrümmt ausgebildet. Des weiteren können zwischen den Schenkeln 7 des Gehäuses 1 und den Wangen 9 des Deckelteils 8 eine oder mehrere, z.B. noppenartige Rastausbildungen 19 vorgesehen sein, um die Schließlage des Deckelteils zusätzlich zu sichern.

## Patentansprüche

1. Verschluß zum Einstellen von Gurtbändern, umfassend ein Gehäuse (1) von im wesentlichen U-förmigem Querschnitt, dessen Stegteil (2) aus mehreren Querholmen (4, 5) besteht, wobei um einen Querholm (4) ein verstellbares Gurtband (17) geschlungen ist, und ein an den Schenkeln (7) des Gehäuses (1) schwenkbar gelagertes Deckelteil (8) mit einer von dem verstellbaren Gurtband (17) umschlungenen Klemmnase (12), die in Schließstellung mit der Kante eines Querholms (4) des Gehäuses (1) zusammenwirkt, um das verstellbare Gurtband (17) durch Klemmung zu arretieren, dadurch gekennzeichnet, daß
- sowohl das Gehäuse (1) als auch das Deckelteil (8) aus Kunststoff bestehen,
- der Stegteil (2) des Gehäuses (1) durch einen die Spannkräfte des Gurtbandes (15,17) aufnehmenden Metall-Einlegerahmen (6) armiert ist und
- das Deckelteil (8) eine Gestaltung aufweist, die mindestens in der Schließstellung einen in Zugrichtung des Gurtbandes (17,18) glatten Übergang zwischen Deckelteil (8) und Gehäuse (1) ergibt.

2. Verschluß nach Anspruch 1, dadurch gekennzeichnet, daß der Metall-Einlegerahmen (6) ein ebenes Blechstanzteil ist, das in dem Gehäuse (1) durch Spritzgußtechnik eingelagert ist.

3. Verschluß nach einem der Ansprüche 1 oder 2, dadurch gekennzeichnet, daß das Deckelteil (8) bei Zugbeanspruchung des Gurtbandes (17 und 18) selbsttätig in die Arretierstellung gebracht wird.

4. Verschluß nach einem der Ansprüche 1, 2 oder 3, dadurch gekennzeichnet, daß der Öffnungswinkel des Deckelteils (8) durch einen Anschlag auf etwa 45° begrenzt ist.

5. Verschluß nach einem der Ansprüche 1 bis 4, dadurch gekennzeichnet, daß an dem Deckelteil (8) und/oder an dem Gehäuse (1) eine Hemmung vorgesehen ist, die das Öffnen des Deckelteils (8) gegen eine definierte Kraft verhindert.

6. Verschluß nach einem der Ansprüche 1 bis 5, dadurch gekennzeichnet, daß das Deckelteil (8) mit seitlichen Grifflächen (14, 14a) zum Erfassen und Halten des geöffneten Verschlusses beim Verstellen des Gurtbandes (17,18) versehen ist.

7. Verschluß nach einem der Ansprüche 1 bis 6, dadurch gekennzeichnet, daß das Deckelteil (8) einen Durchlaß (20) für das freie Ende (18) des verstellbaren Gurtbandes (17) aufweist, um dieses in Richtung des unverstellbaren Gurtbandes (15) zu führen.

8. Verschluß nach einem der Ansprüche 1 bis 7, dadurch gekennzeichnet, daß zwischen den Schenkeln (7) des Gehäuses (1) und den Wangen (9) des Deckelteils (8) Rastausbildungen (19) vorgesehen sind.

## Claims

1. A fastener for the adjustment of belt straps, comprising a housing (1) of substantially U-shaped cross-section, the cross-piece part (2) of which consists of a plurality of transverse spars (4,5), in which an adjustable belt strap (17) is looped around a transverse spar (4), and a cover part (8), pivotably mounted on the shanks (7) of the housing (1), with a clamping nose (12), looped around by the adjustable belt strap (17), which clamping nose (12) in closed position cooperates with the edge of a transverse spar (4) of the housing (1), in order to arrest the adjustable belt strap (17) by clamping, characterised in that
- both the housing (10) and also the cover part (8) consist of plastic,
- the cross-piece part (2) of the housing (1) is reinforced by a metal insert frame (6) receiving the tension forces of the belt strap (15,17) and
- the cover part (8) has a construction which at least in the closed position produces a smooth transition between the cover part (8) and housing (1) in the tension direction of the belt strap (17,18).

2. A fastener according to Claim 1, characterised in that the metal insert frame (6) is a flat punched sheet metal part, which is mounted in the housing (1) by injection moulding.

3. A fastener according to one of Claims 1 or 2, characterised in that the cover part (8) on tension loading of the belt strap (17 and 18) is automatically brought into the arresting position.

4. A fastener according to one of Claims 1, 2 or 3, characterised in that the opening angle of the cover part (8) is limited to approximately 45° by a stop.

5. A fastener according to one of Claims 1 to 4, characterised in that on the cover part (8) and/or on the housing (1) there is a catch, which prevents the opening of the cover part (8) against a defined force.

6. A fastener according to one of Claims 1 to 5, characterised in that the cover part (8) is provided with lateral handle faces (14,14a) for picking up and holding the opened fastener on adjusting the belt strap (17,18).

7. A fastener according to one of Claims 1 to 6, characterised in that the cover part (8) has a passage (20) for the free end (18) of the adjustable belt strap (17), in order to guide this in the direction of the non-adjustable belt strap (15).

8. A fastener according to one of Claims 1 to 7, characterised in that between the shanks (7) of the housing (1) and the side-pieces (9) of the cover part (8), detent constructions (19) are provided.

## Revendications

1. Fermeture pour ajuster des ceintures de sécurité, comprenant un boîtier (1) possédant une section transversale sensiblement en forme de U, dont la partie de base (2) est constituée de plusieurs traverses (4,5), et dans laquelle une ceinture réglable (17) est enroulée autour d'une traverse (4), et un élément formant couvercle (8), monté pivotant sur les branches (7) du boîtier (1), coopère avec un nez de serrage (12) qui est entouré par la ceinture réglable (17) et qui, dans la position de fermeture, coopère avec l'arête d'une traverse (4) du boîtier (1) de manière à bloquer par serrage la ceinture réglable (17), caractérisée en ce que
- aussi bien le boîtier (1) que la partie formant couvercle (8) sont réalisés en matière plastique,
- l'élément de base (2) du boîtier (1) est armé par un cadre métallique d'insertion, qui absorbe les forces de serrage de la ceinture (15,17), et
- la partie formant couvercle (8) possède une configuration qui, au moins dans la position de fermeture, établit une transition uniforme dans le sens de traction de la ceinture (17,18), entre la partie formant couvercle (8) et le boîtier (1).

2. Fermeture suivant la revendication 1, caractérisé en ce que le cadre métallique d'insertion (6) est une pièce plane découpée en tôle, qui est montée dans le boîtier (1) au moyen d'une technique de moulage par injection.

3. Fermeture selon l'une des revendications 1 ou 2, caractérisée en ce que la partie formant couvercle (8) est amenée automatiquement dans la position de blocage lorsqu'une traction est appliquée à la ceinture (17 et 18).

4. Fermeture selon l'une des revendications 1,2 ou 3, caractérisée en ce que l'angle d'ouverture de la partie formant couvercle (8) est limitée par une butée à un angle d'environ 45°.

5. Fermeture selon l'une des revendications 1 à 4, caractérisée en ce que sur la partie formant couvercle (8) et/ou sur le boîtier (1) est prévu un dispositif d'arrêt, qui empêche l'ouverture de la partie formant couvercle (8) à l'encontre d'une force définie.

6. Fermeture selon l'une des revendications 1 à 5, caractérisée en ce que la partie formant couvercle (8) comporte des surfaces latérales de préhension (14,14a) permettant de saisir et de retenir la fermeture ouverte, lors du déplacement de la ceinture (17,18).

7. Fermeture selon l'une des revendications 1 à 6, caractérisée en ce que la partie formant couvercle (8) possède un passage (20) pour l'extrémité libre (18) de la ceinture réglable (17) de manière à guider cette dernière en direction de la courroie non réglable (15).

8. Fermeture selon l'une des revendications 1 à 7, caractérisée en ce que des organes d'encliquetage (19) sont prévus entre les branches (7) du boîtier (1) et les joues (9) de la partie formant couvercle (8).
